# EUROPÄISCHE PATENTSCHRIFT

(11) **EP 3 198 681 B1**
(45) Veröffentlichungstag und Bekanntmachung des Hinweises auf die Patenterteilung: **16.05.2018**
(21) Anmeldenummer: 15770876.9
(22) Anmeldetag: 25.09.2015
(51) Int. Cl.: H01R 4/48

(54) **LEITERANSCHLUSSKLEMME UND VERFAHREN ZU DEREN MONTAGE**
CONDUCTOR TERMINAL AND METHOD FOR MOUNTING THE SAME
BORNE DE RACCORDEMENT DE CONDUCTEUR ET PROCÉDÉ DE MONTAGE DE LADITE BORNE

(30) Priorität: 26.09.2014 DE 102014114026
(43) Veröffentlichungstag der Anmeldung: 02.08.2017
(73) Patentinhaber: WAGO Verwaltungsgesellschaft mbH, 32423 Minden (DE)
(72) Erfinder: MASTEL, Rudolf, 32457 Porta Westfalica (DE); LORENSCHAT, Markus, 32457 Porta-Westfalica (DE); GLAMMEIER, Maria, 32457 Porta Westfalica (DE)
(74) Vertreter: Gramm, Lins & Partner Patent- und Rechtsanwälte PartGmbB
(86) Internationale Anmeldenummer: PCT/EP2015/072121
(87) Internationale Veröffentlichungsnummer: WO 2016/046372

(56) Entgegenhaltungen:
- EP-B1- 0 253 239
- DE-A1-102011 110 640
- DE-A1-102012 110 759
- DE-A1-102013 101 409
- DE-U1-202009 001 488

## Beschreibung

Die Erfindung betrifft eine Leiteranschlussklemme mit den Merkmalen des Anspruchs 1. Die Erfindung betrifft ferner ein Verfahren zur Montage einer solchen Leiteranschlussklemme mit den Merkmalen des Anspruchs 15.

Allgemein betrifft die Erfindung das Gebiet der elektrischen Leiteranschlusstechnik. Leiteranschlussklemmen, z.B. in Form von Reihenklemmen, sind z.B. aus der DE 10 2013 101 409 A1, DE 10 2011 110 640 A1 oder der EP 02 53 239 B1 bekannt.

Der Erfindung liegt die Aufgabe zugrunde, solche Leiteranschlussklemmen im Hinblick auf die Ergonomie, die Herstellungskosten und/oder die Montagefreundlichkeit weiterzuentwickeln.

Diese Aufgabe wird gemäß Anspruch 1 gelöst durch eine Leiteranschlussklemme mit folgenden Merkmalen:
a) wenigstens ein Isolierstoffgehäuse,
b) wenigstens ein zumindest teilweise in dem Isolierstoffgehäuse angeordneter Kontakteinsatz, aufweisend wenigstens ein Kontaktstück und wenigstens eine Klemmfeder,
c) wobei das Kontaktstück mit der Klemmfeder wenigstens eine Leiterklemmstelle für einen mittels der Leiteranschlussklemme zu kontaktierenden elektrischen Leiter bildet, der an der Leiterklemmstelle mit einer Federkraft der Klemmfeder beaufschlagbar ist,
d) wenigstens ein in dem Isolierstoffgehäuse verschwenkbar gelagerter Betätigungshebel zum Betätigen der Klemmfeder, wobei der Betätigungshebel von einer geschlossenen Stellung in eine geöffnete Stellung und umgekehrt relativ zum Isolierstoffgehäuse und/oder dem Kontaktstück verschwenkbar ist und zumindest in der geöffneten Stellung ein in die Leiteranschlussklemme eingeführter elektrischer Leiter an der Leiterklemmstelle nicht mit der Federkraft der Klemmfeder beaufschlagt ist,
e) wobei der Betätigungshebel schwimmend gelagert ist und zumindest in der geöffneten Stellung wenigstens zum Teil an dem Kontaktstück abgestützt ist,
f) wobei der Betätigungshebel an einem oberen Abschnitt des Kontaktstücks abgestützt ist und eine Leiteraufnahmekammer zur Aufnahme des zu kontaktierenden elektrischen Leiters zwischen dem oberen Abschnitt und einer Kontaktstelle des Kontaktstücks angeordnet ist, an der mit einem Endbereich der Klemmfeder die Leiterklemmstelle gebildet ist.
In Folge der schwimmenden Lagerung passt sich der Betätigungshebel selbständig den auftretenden Kräfteverhältnissen an und unterliegt damit einem verringerten Verschleiß, verglichen mit einer festen Achslagerung. Zudem erlaubt die schwimmende Lagerung eine einfache, auch nachträgliche Montage des Betätigungshebels bei bereits geschlossenem Isolierstoffgehäuse. Die Abstützung des Betätigungshebels an dem Kontaktstück, das üblicherweise aus Metall gefertigt ist, bietet ein robustes Gegenlager für den Betätigungshebel. Dementsprechend bildet das Kontaktstück zusammen mit einem entsprechenden Teil des Betätigungshebels ein Schwenklager, das sehr verschleißarm ist. Da der Betätigungshebel vorteilhaft aus Kunststoff, z.B. einem Isolierstoffmaterial des Isolierstoffgehäuses, gefertigt sein kann, ergibt sich zudem mit dem metallischen Kontaktstück eine günstige Materialpaarung, die reibungsarm und zugleich verschleißarm ist.
Zusätzlich kann der Betätigungshebel, zumindest in bestimmten Verschwenkwinkeln, auch noch mit seiner Rückseite an einer Innenwand des Isolierstoffgehäuses abgestützt sein.

Der Betätigungshebel kann die Klemmfeder direkt oder indirekt beaufschlagen, um die Klemmwirkung der Klemmfeder an der Leiterklemmstelle aufzuheben und einen in die Leiteranschlussklemme eingeführten elektrischen Leiter nicht mit der Federkraft der Klemmfeder zu beaufschlagen, bzw. die Klemmstelle zu öffnen.

Die Klemmfeder kann dabei den elektrischen Leiter an der Leiterklemmstelle direkt mit der Federkraft beaufschlagen, indem die Klemmfeder den Leiter berührt, oder indirekt über ein Zwischenbauteil.

Gemäß einer vorteilhaften Weiterbildung der Erfindung ist vorgesehen, dass das Kontaktstück einen Klemmabschnitt, in dem die Kontaktstelle angeordnet ist, und einen Lagerabschnitt aufweist, an dem der Betätigungshebel in der geöffneten Stellung wenigstens zum Teil abgestützt ist, wobei die Leiteraufnahmekammer zwischen dem Klemmabschnitt und dem Lagerabschnitt angeordnet ist. Dies hat den Vorteil, dass eine Entflechtung der Bereiche Lagerabschnitt und Klemmabschnitt durch den dazwischenliegenden Bereich der Leiteraufnahmekammer erreicht wird. Auf diese Weise werden günstigere Konstruktions- und Platzbedingungen der Leiteranschlussklemme geschaffen.

Gemäß einer vorteilhaften Weiterbildung der Erfindung ist vorgesehen, dass die Klemmfeder einen Anlageschenkel aufweist, über den die Klemmfeder an einer der Leiteraufnahmekammer zugewandten ersten Seite des Lagerabschnitts am Kontaktstück abgestützt ist. Dies hat den Vorteil, dass die Klemmfeder bei geringen Material- und Produktionskosten sicher abgestützt ist.

Gemäß einer vorteilhaften Weiterbildung der Erfindung ist vorgesehen, dass der Betätigungshebel zumindest in der geöffneten Stellung wenigstens zum Teil an einer der Leiteraufnahmekammer abgewandten zweiten Seite des Lagerabschnitts des Kontaktstücks abgestützt ist. Dies hat den Vorteil, dass der Betätigungshebel bei geringen Material- und Produktionskosten sicher abgestützt ist.

Gemäß einer vorteilhaften Weiterbildung der Erfindung ist vorgesehen, dass der Lagerabschnitt mit dem Klemmabschnitt über einen Verbindungsabschnitt des Kontaktstücks verbunden ist. Auf diese Weise kann das Kontaktstück mit dem Lagerabschnitt und dem Klemmabschnitt auf einfache Weise als einstückiges Bauteil bereitgestellt werden, z.B. in Form eines Stanzbiegeteils. Vorteilhaft kann dabei der Verbindungsabschnitt seitlich an dem Bereich vorbeigeführt werden, in dem der Leiter in der Leiteraufnahmekammer aufgenommen werden soll. Auf diese Weise kann der Verbindungsabschnitt zugleich eine seitliche Begrenzung der Leiteraufnahmekammer bilden. So kann die Anordnung aus Lagerabschnitt, Verbindungsabschnitt und Klemmabschnitt z.B. in einer U-Form ausgebildet sein. Insbesondere können der Klemmabschnitt, der Lagerabschnitt und der Verbindungsabschnitt aus einem Material, insbesondere Metall, einstückig ausgeformt sein.

Gemäß einer vorteilhaften Weiterbildung der Erfindung ist vorgesehen, dass der Lagerabschnitt des Kontaktstücks als Platte ausgebildet ist, insbesondere als metallische Platte. Insbesondere können die erste Seite des Lagerabschnitts und die zweite Seite des Lagerabschnitts durch die Dicke der Platte des Lagerabschnitts voneinander beabstandet sein.

Gemäß einer vorteilhaften Weiterbildung der Erfindung ist vorgesehen, dass zumindest in der geöffneten Stellung des Betätigungshebels eine geschlossene Kraftkette gebildet ist von einem Mitnehmerelement der Klemmfeder über einen das Mitnehmerelement beaufschlagenden Zugarm des Betätigungshebels, über dessen Außenkontur, und über die erste Seite und die zweite Seite des Lagerabschnitts auf den Anlageschenkel der Klemmfeder. Dies erlaubt eine kinematisch günstige Kraftführung bei zugleich geringer Kraftbelastung der Isolierstoffgehäuse-Teile. Durch eine solche geschlossene Kraftkette, die dadurch gekennzeichnet ist, dass die Kraftvektorsumme den Wert Null ergibt, werden die durch die geöffnete Stellung des Betätigungshebels ausgeübten Kräfte besonders effizient auf den Anlageschenkel der Klemmfeder übertragen.

Gemäß einer vorteilhaften Weiterbildung der Erfindung ist vorgesehen, dass die Leiteraufnahmekammer durch den oberen Abschnitt, insbesondere den Lagerabschnitt, des Kontaktstücks von dem Betätigungshebel getrennt ist. Dies hat den Vorteil, dass eine Entflechtung der Bereiche Lagerabschnitt und Klemmabschnitt durch den dazwischenliegenden Bereich der Leiteraufnahmekammer erreicht wird. Auf diese Weise werden günstigere Konstruktions- und Platzbedingungen der Leiteranschlussklemme geschaffen.

Gemäß einer vorteilhaften Weiterbildung der Erfindung ist ein Zugarm des Betätigungshebels zwischen der Außenkontur des Betätigungshebels und einem Griffbereich des Betätigungshebels angeordnet. Dies hat den Vorteil, dass trotz kompakter Außenabmessungen der Leiteranschlussklemme ein großer Hebelarm am Betätigungshebel realisiert werden kann.

Gemäß einer vorteilhaften Weiterbildung der Erfindung weist der Betätigungshebel eine Exzenter-Außenkontur auf, über die der Betätigungshebel an dem Kontaktstück abgestützt ist. Die Schwenklagerkontur des Betätigungshebels wird somit durch die Exzenter-Außenkontur gebildet. Dies hat den Vorteil, dass der Betätigungshebel bei geringen manuellen Betätigungskräften relativ große Kräfte zum Betätigen der Klemmfeder ausüben kann (große Kraftübersetzung), was mit einer angenehm leichtgängigen Bedienung der Leiteranschlussklemme einhergeht.

Gemäß einer vorteilhaften Weiterbildung der Erfindung ist der Betätigungshebel bei einem Verschwenken zusätzlich zu einer rotatorischen Bewegung translatorisch relativ zum Isolierstoffgehäuse und/oder dem Kontaktstück verlagerbar. Hierdurch hat der Betätigungshebel verbesserte Freiheitsgrade bei der Verschwenkbewegung, was wiederum förderlich ist für eine verschleißarme Lagerung, eine einfache Montierbarkeit des Betätigungshebels im Isolierstoffgehäuse der Leiteranschlussklemme und eine angenehme Haptik bei der Betätigung.

Gemäß einer vorteilhaften Weiterbildung der Erfindung weist der Betätigungshebel wenigstens einen Zugarm auf, der ein Mitnehmerelement der Klemmfeder hintergreift, so dass die Klemmfeder bei einem Verschwenken des Betätigungshebels in die geöffnete Stellung durch den Zugarm durch Zugbelastung der Klemmfeder auslenkbar ist. Dies hat den Vorteil, dass die Klemmfeder zugleich eine Reaktionskraft auf den Betätigungshebel ausüben kann, der diesen in Richtung der geschlossenen Stellung beaufschlagt. Zudem kann auf diese Weise mit wenig Aufwand ein selbstverriegelndes Kniehebelprinzip bezüglich des Betätigungshebels realisiert werden, so dass für dessen Arretierung in der geöffneten Stellung kein oder nur wenig zusätzlicher Aufwand erforderlich ist.

Gemäß einer vorteilhaften Weiterbildung der Erfindung weist die Klemmfeder eine fensterartige Ausnehmung auf, in die der Zugarm des Betätigungshebels eingreift. Auf diese Weise kann das Mitnehmerelement der Klemmfeder durch einen oberen Rand der fensterartigen Ausnehmung, oder mit anderen Worten einem dort gebildeten Quersteg der Klemmfeder, realisiert werden. Dies erlaubt eine Ankopplung der Klemmfeder an den Zugarm auf einfache und kostengünstige Weise. Es ist lediglich die fensterartige Ausnehmung durch Austanzen eines Materialstücks aus dem Material der Klemmfeder herzustellen. Zudem kann auf diese Weise ein sich selbst verkoppelndes System geschaffen werden, bei dem der Betätigungshebel bei bereits im Isolierstoffgehäuse eingesetzter Klemmfeder in das Isolierstoffgehäuse eingesetzt werden kann und der Zugarm dann in die fensterartige Ausnehmung einschnappen kann. Hiernach hintergreift der Zugarm das Mitnehmerelement, so dass fortan eine Betätigung der Klemmfeder durch Verschwenken des Betätigungshebels möglich ist.

Gemäß einer vorteilhaften Weiterbildung der Erfindung weist die Leiteranschlussklemme erste Rastmittel auf, durch die der Betätigungshebel in der geöffneten Stellung verrastet ist. Dies hat den Vorteil, dass der Betätigungshebel in der geöffneten Stellung in einer definierten Position verbleibt, ohne dass er von einem Benutzer festgehalten werden muss. Dies erlaubt eine praktische und ergonomische Handhabung der Leiteranschlussklemme und führt insbesondere bei einer Vielzahl von Leiteranschlussklemmen, z.B. einer Reihenklemmenanordnung, zu einer vereinfachten Handhabung.

Gemäß einer vorteilhaften Weiterbildung der Erfindung weisen die ersten Rastmittel ein erstes Hebelrastmittel auf, das Teil des Betätigungshebels ist, und ein erstes Kontaktstückrastmittel, das Teil des Kontaktstücks ist. Das erste Hebelrastmittel und das erste Kontaktstückrastmittel wirken miteinander zur Verrastung des Betätigungshebels in der geöffneten Stellung zusammen. So kann z.B. das erste Hebelrastmittel als Nut, Mulde oder sonstige Vertiefung im Betätigungshebel ausgebildet sein, und das erste Kontaktstückrastmittel als hinsichtlich der Formgebung an das erste Hebelrastmittel angepasste hervorstehende Nase, Anlagekante oder als ähnlicher Vorsprung. Auch eine umgekehrte Zuordnung ist vorteilhaft, indem das erste Hebelrastmittel als Nase oder sonstiger Vorsprung und das erste Kontaktstückrastmittel als Nut oder sonstige Vertiefung ausgebildet ist. Insbesondere kann das erste Kontaktstückrastmittel durch den vorderen Rand oder eine abgerundete Stirnkante am vorderen Ende eines zum Betätigungshebel weisenden oberen Abschnitts des Kontaktstücks gebildet sein.

Gemäß einer vorteilhaften Weiterbildung der Erfindung weist die Leiteranschlussklemme zweite Rastmittel auf, durch die der Betätigungshebel in der geschlossenen Stellung verrastet ist. Dies hat den Vorteil, dass der Betätigungshebel auf definierter Weise in der geschlossenen Stellung gehalten werden kann und sich nicht unbeabsichtigt öffnet.

Gemäß einer vorteilhaften Weiterbildung der Erfindung weisen die zweiten Rastmittel ein zweites Hebelrastmittel, das Teil der Betätigungshebels ist, und ein zweites Gehäuserastmittel, das Teil des Isolierstoffgehäuses ist, auf. Das zweite Hebelrastmittel und das zweite Gehäuserastmittel wirken miteinander zur Verrastung des Betätigungshebels in der geschlossenen Stellung zusammen.

Gemäß einer vorteilhaften Weiterbildung der Erfindung weist der Betätigungshebel parallel zur Drehachse der Verschwenkbewegung abstehende Lagerzapfen auf, die zur Sicherung des Betätigungshebels gegen ein Entfernen des Betätigungshebels aus dem Isolierstoffgehäuse ausgebildet sind. Auf diese Weise kann der schwimmend gelagerte Betätigungshebel in Betriebssituationen der Leiteranschlussklemme, in denen der Betätigungshebel nicht anderweitig, z.B. durch die Klemmfeder, in dem Isolierstoffgehäuse gehalten wird, gesichert werden. Hierbei fungieren die Lagerzapfen nicht, oder zumindest nicht in erster Linie, zur Lagerung des Betätigungshebels im Isolierstoffgehäuse zur Durchführung der Verschwenkbewegung, sondern hauptsächlich als Sicherungsmittel gegen ein Entfernen des Betätigungshebels aus dem Isolierstoffgehäuse.

Gemäß einer vorteilhaften Weiterbildung der Erfindung weist das Isolierstoffgehäuse einen Hebeleinführkanal zum Einsetzen des Betätigungshebels auf, wobei der Hebeleinführkanal eine Führungskontur zur Führung der Lagerzapfen zumindest während des Einsetzens des Betätigungshebels aufweist. Auf diese Weise haben die Lagerzapfen neben der Sicherung gegen ein Entfernen des Betätigungshebels eine weitere Funktion, nämlich eine Führungsfunktion des Betätigungshebels während des Einsetzens in das Isolierstoffgehäuse. Durch die Führung der Lagerzapfen entlang der Führungskontur im Hebeleinführkanal legen die in dem Isolierstoffgehäuse anzuordnenden Bereiche des Betätigungshebels einen definierten Pfad darin zurück, der durch Gestaltung der Führungskontur so ausgebildet ist, dass der Hebel an seine gewünschte Endposition im Isolierstoffgehäuse gelangt und dabei nicht durch andere Bauteile, wie etwa die Klemmfeder, am Einführen gehindert wird. Zudem wird sichergestellt, dass der Zugarm des Betätigungshebels letztendlich das Mitnehmerelement der Klemmfeder hintergreift, so dass der Betätigungshebel seine Funktion zum Betätigen der Klemmfeder ausüben kann.
Gemäß einer vorteilhaften Weiterbildung der Erfindung ist der Teil des Kontaktstücks, an dem der Betätigungshebel zumindest in der geöffneten Stellung abgestützt ist, als in Rotationsrichtung des Betätigungshebels beim Öffnen abfallende Rampe ausgebildet. Hierdurch können die erforderlichen Betätigungskräfte, die am Betätigungshebel für das Verschwenken in die geöffnete Stellung aufzubringen sind, reduziert werden. Die Rampe kann als lineare Rampe oder nichtlineare Rampe ausgebildet sein, d.h. mit linear abfallender Kontur oder mit nichtlinear abfallender Kontur, z.B. progressiv oder degressiv abfallender Kontur.

Die eingangs genannte Aufgabe wird ferner durch ein Verfahren zur Montage einer Leiteranschlussklemme gemäß Anspruch 15 gelöst. Dies hat den Vorteil einer einfachen und schnelle Montage der Leiteranschlussklemme. Als Montage der Leiteranschlussklemme wird hierbei der Zusammenbau der einzelnen Komponenten der Leiteranschlussklemme zur fertigen, letztendlich funktionsfähigen Leiteranschlussklemme verstanden.
Zum Bereitstellen des Isolierstoffgehäuses mit dem darin bereits angeordnetem Kontakteinsatz können die Gehäuseteile des Isolierstoffgehäuses, z.B. zwei Gehäuse-Halbschalen, vor dem Zusammensetzen mit den Bauteilen des Kontakteinsatzes bestückt werden und dann zusammengefügt werden.

Das zuvor genannte Verfahren kann wie folgt vorteilhaft weitergebildet werden:
a1) Bereitstellen des Isolierstoffgehäuses mit darin bereits angeordnetem Kontakteinsatz,
a2) Auslenken der Klemmfeder durch Einsetzen eines Hilfsmittels, z.B. eines Kerns oder eines Leiters, in eine Leitereinführungsöffnung der Leiteranschlussklemme,
b1) Einsetzen des Betätigungshebels zumindest mit seinem Schwenklagerbereich in das Isolierstoffgehäuse durch einen Hebeleinführkanal des Isolierstoffgehäuses
b2) Entfernen des Hilfsmittels von der Leiteranschlussklemme.

Dies hat den Vorteil, dass der Betätigungshebel noch einfacher in das Isolierstoffgehäuse eingesetzt werden kann und dabei ein unerwünschter, zu früher Kontakt mit der Klemmfeder vermieden wird. Hierdurch kann ein unerwünschter Materialabrieb oder ein Zerkratzen des Betätigungshebels sowie die Gefahr von Materialabrieb an der Leiterklemmstelle minimiert werden.

Die Erfindung wird nachfolgend anhand von Ausführungsbeispielen unter Verwendung von Zeichnungen näher erläutert.

### Es zeigen

Figuren 1 bis 6 eine Leiteranschlussklemme in einer ersten Ausführungsform und
Figuren 7 bis 14 eine Leiteranschlussklemme in einer zweiten Ausführungsform und
Figuren 15 bis 18 eine Leiteranschlussklemme in einer dritten Ausführungsform, jeweils in unterschiedlichen Ansichten.

In den Figuren werden gleiche Bezugszeichen für einander entsprechende Elemente verwendet.

Die Figuren 1 bis 4 zeigen die Leiteranschlussklemme in einer Seitenansicht mit geöffnetem Isolierstoffgehäuse, so dass der innere Aufbau erkennbar ist, in verschiedenen Betätigungsstellungen des Betätigungshebels. Hierbei zeigt die Figur 1 die Leiteranschlussklemme in geschlossener Stellung ohne angeschlossenen Leiter, die Figur 2 in geschlossener Stellung mit angeschlossenem Leiter. Die Figur 3 zeigt die Leiteranschlussklemme in teilweise geöffneter Stellung und die Figur 4 in vollständig geöffneter Stellung, jeweils ohne angeschlossenen Leiter. Der Aufbau und die Funktion der Leiteranschlussklemme werden nachfolgend unter Bezugnahme auf die Figuren 1 bis 4 näher erläutert.

Die Leiteranschlussklemme 1 weist ein Isolierstoffgehäuse 2 auf, das z.B. als flaches, im Wesentlichen quaderförmiges Gehäuse ausgebildet sein kann, so dass mehrere Leiteranschlussklemmen nebeneinander aneinanderreihbar sind. Das Isolierstoffgehäuse 2 kann beispielsweise in Form zweier Gehäusehalbschalen ausgebildet sein, die nach dem Einbau der inneren Bauteile miteinander verbunden werden. Vorteilhaft nimmt das Isolierstoffgehäuse 2 die inneren Bauteile auf, wobei die offene Seite abschließend mit einem Deckel 9 oder einer angrenzenden Leiteranschlussklemme 1 verschlossen wird. Dementsprechend zeigen die Figuren 1 bis 4 eine Ansicht der Leiteranschlussklemme bei abgenommenen Deckelteil 9 .

Die Leiteranschlussklemme 1 weist als weitere Bauteile wenigstens ein Kontaktstück 3, eine Klemmfeder 5 und einen Betätigungshebel 7 auf. Das Kontaktstück 3 bildet mit der Klemmfeder 5 einen Kontakteinsatz der Leiteranschlussklemme 1. Die Klemmfeder 5 und das Kontaktstück 3 sind z.B. vollständig aus elektrisch leitfähigem Material gefertigt, insbesondere aus Metall. Der Betätigungshebel kann aus grundsätzlich beliebigen Materialien gefertigt sein, z.B. aus dem gleichen Material wie das Isolierstoffgehäuse 2, z.B. aus einem Kunststoffmaterial.

Das Isolierstoffgehäuse 2 weist eine Leitereinführungsöffnung 6 auf, durch die ein anzuschließender elektrischer Leiter 8 in die Leiteranschlussklemme 1 eingeführt werden kann. Der Leiter 8 kann mit einem abisolierten Ende 80 voran durch die Leitereinführungsöffnung 6 bis in eine Leiteraufnahmekammer 60 geführt werden, wie die Figur 2 zeigt. Im Bereich der Leiteraufnahmekammer 60 befindet sich das Kontaktstück 3. Die Leiteraufnahmekammer 60 kann insbesondere trichterförmig ausgebildet sein. Das Kontaktstück 3 weist zur elektrischen Außenkontaktierung der Leiteranschlussklemme 1 elektrisch leitfähige Kontaktpins 4 auf, die aus dem Isolierstoffgehäuse 2 herausragen. Das Kontaktstück 3 kann z.B. als in Blickrichtung in die Leiteranschlussöffnung 6 U-förmig geformtes Bauteil ausgebildet sein, das sich von einem unteren mit dem Bezugszeichen 3 gekennzeichneten Abschnitt über einen Verbindungsabschnitt 33 hin zu einem oberen Abschnitt 32 erstreckt. Der obere Abschnitt 32 ist mit einem in Leitereinsteckrichtung gerichteten abgeschrägten Abschnitt 31 des Kontaktstücks 3 verbunden, der als Leitereinführungsschräge wirkt. Der abgeschrägte Abschnitt 31 kann auch als Teil des Gehäuses 2 der Leiteranschlussklemme 1 ausgebildet sein.

Die Klemmfeder 5 erstreckt sich von einem ersten Endbereich 52 hin über mehrere bogenförmige Bereiche hin zu einem zweiten Endbereich 50. Der zweite Endbereich 50 bildet mit einer Kontaktstelle des Kontaktstücks 3 eine Leiterklemmstelle 30, mit der ein angeschlossener elektrischer Leiter zwischen dem zweiten Endbereich 50 und dem Kontaktstück 3 eingeklemmt werden kann, wie insbesondere die Figur 2 zeigt. Die Klemmfeder 5 wird hierbei entsprechend ausgelenkt.

Die Klemmfeder 5 weist ferner ein Mitnehmerelement 51 auf. Dieses kann bei einstückiger Ausbildung der Klemmfeder 5 durch Ausstanzen eines inneren Abschnitts des Materials der Klemmfeder hergestellt werden. Der ausgestanzte innere Abschnitt bildet dann den zweiten Endbereich 50 der Klemmfeder 5. Der das Mitnehmerelement 51 aufweisende Teil der Klemmfeder, der dann eine in den Figuren 10 und 11 erkennbare, von dem ersten Endbereich 52 der Klemmfeder 5 durchgriffene, fensterartige Ausnehmung 59 aufweist, wird in die in Figur 1 dargestellte, nach oben weisende Position abgewinkelt. Ein z.B. endseitiger Quersteg der fensterartigen Ausnehmung 59 liegt dabei an dem Zugarm 73 des Betätigungshebels 7 an und bildet das Mitnehmerelement 51.

Die Klemmfeder 5 ist innerhalb eines Klemmfederaufnahmebereichs des Isolierstoffgehäuses 2, der von einer Innenwand 23 des Isolierstoffgehäuses 2 umrandet ist, aufgenommen und darin gehalten. Die Klemmfeder 5 stützt sich mit ihrem ersten Endbereich 52 an einem Ende des oberen Abschnitts 32 des Kontaktstücks 3 von unten ab. Die Klemmfeder 5 stützt sich mit ihrem zweiten Endabschnitt 50 an dem unteren Abschnitt des Kontaktstücks 3 bzw. am angeschlossenen elektrischen Leiter 8, 80 ab.

Der Betätigungshebel 7 weist einen Griffbereich 70 auf, der zum manuellen Betätigen des Betätigungshebels 7 ausgebildet ist. In der geschlossenen Stellung ist der Betätigungshebel 7 nach unten verschwenkt und steht nur wenig, insbesondere nur in dem Griffbereich 70, von dem Isolierstoffgehäuse 2 hervor. In der teilweise geöffneten Stellung und in der vollständig geöffneten Stellung ist der Betätigungshebel 7 nach oben verschwenkt und steht nach oben aus dem Isolierstoffgehäuse 2 heraus.

Ferner weist der Betätigungshebel 7 zwei seitlich aus dem Material des Hebels 7 herausstehende Lagerzapfen 71 auf. Der Betätigungshebel 7 ist aber nicht über die Lagerzapfen 71 in dem Isolierstoffgehäuse 2 gelagert. Vielmehr dienen die Lagerzapfen 71 dazu zu verhindern, dass der Betätigungshebel 7, der in dem Isolierstoffgehäuse 1 schwimmend und damit lose gelagert ist, daraus verloren gehen kann. Hierauf wird später noch im Zusammenhang mit der Montage des Betätigungshebels 7 im Isolierstoffgehäuse 2 näher eingegangen.

Die schwimmende Lagerung des Betätigungshebels 7 wird durch eine Abstützung des Betätigungshebels 7 über eine eine Abstützfläche bildende Außenkontur 72 des Betätigungshebels 7 realisiert, über die der Betätigungshebel 7 sich gegenüber dem Kontaktstück 3, insbesondere dessen oberen Abschnitt 32, abstützt.

Der Betätigungshebel 7 weist einen z.B. in Form einer hervorstehenden Nase ausgebildeten Zugarm 73 auf, der in die Fensterausnehmung 59 der Klemmfeder 5 eingreift und dadurch das Mitnehmerelement 51 hintergreift. Ferner weist der Betätigungshebel 7 ein z.B. in Form einer hervorstehenden Nase ausgebildetes zweites Hebelrastmittel 74 auf, über das der Betätigungshebel 7 in seiner in Figur 1 dargestellten geschlossenen Stellung durch Verrastung des zweiten Hebelrastmittels 74 mit einem als Gehäuserastmittel ausgebildeten, entsprechend geformten Rastabschnitt an einer Innenwand 22 des Isolierstoffgehäuses 2 verrastet und damit fixiert werden kann.

Ferner weist der Betätigungshebel 7 ein z.B. in Form einer Einbuchtung oder einer Nut ausgebildetes erstes Hebelrastmittel 75 auf. Über dieses erste Hebelrastmittel 75 kann der Betätigungshebel 7 in seiner vollständig geöffneten Stellung fixiert werden, und zwar durch Verrastung des ersten Hebelrastmittels 75 mit einem Teil des als Gegenlager dienendem Kontaktstücks 3, wie insbesondere in der Figur 4 erkennbar ist. Das erste Hebelrastmittel 75 rastet dabei an einer Kante, z.B. dem vorderen Rand 32a bzw. der ggf. abgerundeten Stirnkante am vorderen Ende des oberen Abschnitts 32 des Kontaktstücks 3 ein. Dies ist in der Figur 4 als Rastung R1 dargestellt. Es kann eine zusätzliche Rastung R2 zwischen einem unteren Bereich des Zugarms 73 und einem z.B. an der inneren Gehäusewand 22 des Isolierstoffgehäuses 2 angeordneten Absatz gebildet werden.

Bei einer Betätigung des Betätigungshebels 7 von der geschlossenen Stellung in die teilweise geöffnete oder vollständig geöffnete Stellung zieht dieser über den Zugarm 73 das Mitnehmerelement 51 der Klemmfeder 5 mit, d.h. das Mitnehmerelement 51 wird nach oben hin ausgelenkt. In Folge der Verbindung des Mitnehmerelements 51 mit dem zweiten Endabschnitt 50 im unteren Bereich der Klemmfeder 5 wird auch dieser Bereich mit nach oben bewegt, so dass der zweite Endabschnitt 50 von der Leiterklemmstelle 30 fortgezogen wird. Auf diese Weise kann ein elektrischer Leiter 8 aus der Leiteranschlussklemme 1 entfernt werden oder mit geringerem Aufwand eingesteckt werden. Insbesondere bei feindrähtigen Ausführungen des elektrischen Leiters wird hierdurch ein Einführen in die Leiteranschlussklemme 1 erst ermöglicht.

Bei seiner Bewegung von der geschlossenen Stellung in die teilweise oder vollständig geöffnete Stellung oder bei der entsprechend umgekehrten Bewegung des Betätigungshebels 7 gleitet die Außenkontur 72 des Betätigungshebels 7 auf dem Kontaktstück 3 ab. Die Außenkontur 72 ist dabei so ausgebildet, dass sich der Betätigungshebel 7 während der Verschwenkbewegung relativ zum Isolierstoffgehäuse 2 und damit auch zum Kontaktstück 3 bewegt. Dies kann z.B. durch eine Aufwärtsbewegung der Lagerzapfen 71 bei der Öffnungsbewegung bzw. eine Abwärtsbewegung bei der Schließbewegung des Betätigungshebels 7 beobachtet werden.

Bei einer Verschwenkbewegung stützt sich der Betätigungshebel 7 somit zumindest in der Regel nicht über die Lagerzapfen 71 an dem umgebenden Isolierstoffgehäuse 2 ab, sondern über seine rückwärtige Außenkontur 72, die sich gegenüber dem oberen Abschnitt 32 des Kontaktstücks 3 abstützt, der damit eine Schwenklagerfläche bildet. Zusätzlich kann sich der Hebel 7, zumindest in bestimmten Verschwenkwinkeln, auch noch mit einer Rückseite 79 an einer Innenwand 21 des Isolierstoffgehäuses 2 abstützen.

In der vollständig geöffneten Stellung, wie in Figur 4 dargestellt, hält dabei die Klemmfeder 5 in Folge ihrer auf das Mitnehmerelement 51 ausgeübten Zugkraft den Betätigungshebel 7 in der dargestellten Stellung, wobei die Fixierung über das erste Hebelrastmittel 75 in Verbindung mit dem ersten Kontaktstückrastmittel durch die Kraft der Klemmfeder 5 unterstützt wird.

Bei geschlossener Stellung des Betätigungshebels 7 und angeschlossenem elektrischen Leiter 8, wie in Figur 2 dargestellt, ist die Klemmfeder 5 ausgelenkt. Das Mitnehmerelement 51 der Klemmfeder 5 liegt daher in diesem Zustand nicht an dem Zugarm 73 des Betätigungshebels 7 an und befindet sich in einem Freiraum unterhalb des Betätigungshebels 7. In diesem Zustand ist der Betätigungshebel 7 durch das zweite Hebelrastmittel 74 in Verbindung mit dem zweiten Gehäuserastmittel in der dargestellten Stellung im Isolierstoffgehäuse fixiert.

Wie erkennbar ist, ist der Betätigungshebel 7 sowie seine Abstützung an dem Kontaktstück 3 an einer Stelle vorgesehen, die entfernt von der Kontaktstelle des Kontaktstücks 3 bzw. der Leiterklemmstelle 30 angeordnet, derart, dass dazwischen die Leiteraufnahmekammer 60 angeordnet ist. Hierbei ist der Betätigungshebel 7 an einem Lagerabschnitt 3.2 des Kontaktstücks 3 abgestützt, und zwar an einer der Leiteraufnahmekammer 60 abgewandten zweiten Seite 3.2b (hier Oberseite) des Lagerabschnitts 3.2. Der Anlageschenkel 52 der Klemmfeder 5 ist dagegen an der gegenüberliegenden Seite des Kontaktstücks 3 abgestützt, nämlich an einer der Leiteraufnahmekammer 60 zugewandten ersten Seite 3.2a (hier Unterseite) des Lagerabschnitts 3.2.

Die Figur 5 zeigt den Betätigungshebel als einzelnes Bauteil in isometrischer Darstellung. Erkennbar ist insbesondere, dass die Lagerzapfen 71 an der Unterseite abgeflacht sein können. Dies kann hilfreich für das Einführen des Betätigungshebels 7 in das bereits geschlossene Isolierstoffgehäuse 2 sein. Der Betätigungshebel 7 kann dann auch in einer Lage, die der vollständig geöffneten Stellung entspricht, von oben in das Isolierstoffgehäuse 2 eingeführt werden. Gleichzeitig kann der Betätigungshebel 7 in der geschlossenen Stellung nicht aus dem Isolierstoffgehäuse 2 entnommen werden. Hierfür ist in dem Isolierstoffgehäuse 2 ein entsprechend ausgestalteter Hebeleinführkanal 20 mit einer Führungskontur 24 vorgesehen, deren lichte Weite kleiner ist als der größte Durchmesser der Lagerzapfen 71 und geringfügig größer oder gleich als der Durchmesser im Bereich der Abflachung. Die Figur 6 zeigt dabei die vorteilhafte Möglichkeit des Einführens des Betätigungshebels 7 durch den Hebeleinführkanal 20 in das Isolierstoffgehäuse 2, von dem in der Figur 6 nur der obere Bereich ausschnittsweise dargestellt ist. Der Lagerzapfen wird dabei derart durch den sich verjüngenden Hebeleinführkanal 20 geführt, dass der Lagerzapfen 71 beim Eintreten in den Innenraum des Isolierstoffgehäuses hinter die Gehäuseinnenwandung schnappt.

Erkennbar ist ferner, dass der Betätigungshebel 7 Aussparungen 76 und Stege 77 aufweisen kann.

Für die Montage des Betätigungshebels 7 im Isolierstoffgehäuse 2 kann es vorteilhaft sein, wenn das Isolierstoffgehäuse 2 bereits geschlossen ist und darin das Kontaktstück und die Klemmfeder bereits eingesetzt sind. Zur Unterstützung des Einsetzens des Betätigungshebels 7 kann die Klemmfeder durch einen in die Leitereinführungsöffnung 6 bis in den Leiteraufnahmebereich 60 als Hilfsmittel eingeschobenen Gegenstand, z.B. einen Schraubendreher oder einen elektrischen Leiter, vorausgelenkt werden, so dass das Mitnehmerelement 51 wie in Figur 2 erkennbar gegen den Uhrzeigersinn verschwenkt ist. Der Betätigungshebel 7 kann dann von oben eingesetzt werden. Dabei greift der Zugarm 73 hinter das durch das Hilfsmittel verschwenkte Mitnehmerelement 51.

Zur Fixierung des Betätigungshebels 7 in der geschlossenen Stellung können zusätzlich seitlich angeordnete Rastmittel 78 vorhanden sein, z.B. links und rechts seitlich angeordnet, die den geschlossenem Betätigungshebel 7 durch vorstehende Gehäusekanten 25 des Isolierstoffgehäuses 2 fixieren.

Die zweite Ausführungsform der Leiteranschlussklemme, die nun erläutert wird, ist in den Figuren 7 bis 9 in vergleichbaren Ansichten und Stellungen dargestellt wie die erste Ausführungsformen in den Figuren 1, 2 und 4, d.h. in der Figur 7 in geschlossener Stellung ohne angeschlossenen Leiter, in der Figur 8 in geschlossener Stellung mit angeschlossenem Leiter und in der Figur 9 in vollständig geöffneter Stellung ohne angeschlossenen Leiter. Die zweite Ausführungsform ist in vielen Merkmalen gleich ausgeführt wie die erste Ausführungsform und unterscheidet sich unter anderem durch eine andere Art der Fixierung des Betätigungshebels 7 in der geschlossenen Stellung. Hierbei ist zur Fixierung des Betätigungshebels 7 wiederum zweites Hebelrastmittel 74 an diesem vorgesehen, das aber nicht wie in der ersten Ausführungsform beabstandet vom Zugarm 73 ist, sondern an diesem Zugarm 73 selbst ausgebildet ist. Ferner ist in dem Isolierstoffgehäuse 2 ein Steg 26 vorgesehen, der z.B. in der Art einer flexiblen Gehäuselasche ausgebildet sein kann. Dieser Steg 26, der dann das zweite Gehäuserastmittel bildet, ist somit bei entsprechender, nicht allzu hoher Kraftbeaufschlagung auslenkbar, so dass beim Öffnen des Betätigungshebels 7 die fixierte geschlossene Stellung mit mäßigen Kraftaufwand überwunden werden kann.

Die Figur 7 zeigt den Betätigungshebel 7 in geschlossener Stellung. Beim Bewegen des Betätigungshebels 7 in die geöffnete Stellung drückt das zweite Hebelrastmittel 74 stärker gegen den Steg 26 und lenkt diesen etwas aus. Ab einer bestimmten Öffnungsstellung schnappt das zweite Hebelrastmittel 74 über den Steg 26, so dass die Fixierung überwunden ist. Der Betätigungshebel 7 kann dann in die geöffnete Stellung gemäß Figur 9 geführt werden. In dieser wird er wie bei der ersten Ausführungsform über eine Verrastung zwischen der dem ersten Hebelrastmittel 75 und dem Kontaktstück 3 (Rastung R1) fixiert.

Zur weiteren Veranschaulichung zeigt die Figur 10 die Leiteranschlussklemme gemäß Figur 8 in isometrischer Ansicht von schräg hinten, die Figur 11 in isometrischer Ansicht von schräg vorn sowie die Figur 12 in einer weiteren isometrischen Ansicht von schräg vorn mit Blick auf die Seitenwand 27 des Isolierstoffgehäuses 2. Die andere Seitenwand kann, wie in den Figuren erkennbar ist, teilweise offen gestaltet sein. Durch Aneinanderreihen mehrerer Leiteranschlussklemmen wird eine offene Seitenwand einer Leiteranschlussklemme durch die geschlossene Seitenwand 27 der nächsten Leiteranschlussklemme abgedeckt. Für die letzte offene Seitenwand einer so gebildeten Reihenanordnung von Leiteranschlussklemmen kann eine Abdeckplatte 9 auf diese letzte Leiteranschlussklemme aufgesetzt werden, wie die Figur 13 zeigt. Die Abschlussplatte 9 sowie die Seitenwand 27 einer Leiteranschlussklemme kann jeweils am oberen Rand einen Führungsabschnitt 28, 98 aufweisen, der zur Führung und Halterung des Betätigungshebels 7 einer benachbarten Leiteranschlussklemme dient. Dabei stützt sich der Betätigungshebel 7 mit einer dem Führungsabschnitt 28, 98 zugewandten Führungskontur (79a) an dieser während seiner Schwenkbewegung zumindest abschnittsweise ab.

Die Figuren 13 und 14 zeigen die Leiteranschlussklemme gemäß der zweiten Ausführungsform in quer geschnittener Darstellung. Die Figur 13 gibt dabei die Leiteranschlussklemme bei geschlossener Stellung des Betätigungshebels und eingeführtem elektrischen Leiter wieder, die Figur 14 bei geöffnetem Betätigungshebel und ebenfalls eingeführtem elektrischen Leiter.

Die Figuren 15 bis 17 zeigen eine dritte Ausführungsform der Leiteranschlussklemme jeweils in perspektivischer Darstellung. Die Figur 18 zeigt den Betätigungshebel 7 dieser Leiteranschlussklemme, ebenfalls in perspektivischer Darstellung. Bei den Figuren 15 bis 17 befindet sich der Betätigungshebel 7 jeweils in der geschlossenen Stellung. Bei den Figuren 16 und 17 ist zusätzlich ein elektrischer Leiter in die Leiteranschlussklemme eingeführt. Die Darstellung der Figur 17 entspricht derjenigen der Figur 16, mit dem Unterschied, dass das Kontaktstück 3 an zwei Stellen geschnitten wiedergegeben ist, und zwar derart, dass der Verbindungsabschnitt 33 fehlt. Hierdurch wird der Blick auf das abisolierte Ende 80 des Leiters 8 sowie dessen Klemmung über den zweiten Endbereich 50 der Klemmfeder 5 weiter verdeutlicht.

Ein Unterschied der dritten Ausführungsform der Leiteranschlussklemme zu den zuvor beschriebenen Ausführungsformen besteht in der Lage und Formgebung eines am Hebel 7 angeordneten Elements 78a zur Hebelfixierung in der geschlossenen Stellung. Das Element 78a kann wiederum als Rastmittel angesehen werden, unterscheidet sich aber von den zuvor erläuterten hebelfesten Rastmitteln 74 dadurch, dass die auf diese Weise realisierte Hebelfixierung beim Öffnen des Hebels 7 zu keiner kurzzeitigen Betätigungskrafterhöhung führt. Das Element 78a kann z.B. in Form eines Stegs ausgebildet sein, der seitlich am Hebel 7 angeordnet ist und in einer Freimachung im angrenzenden Gehäuse 2 läuft und auf diese Weise jeweils eine Endlage des Betätigungshebels 7 festlegt/begrenzt. Die Fixierung des Betätigungshebels 7 gegenüber dem Isolierstoffgehäuse 2 erfolgt wie in den vorigen Ausführungsbeispielen über im vorderen Bereich des Betätigungshebels 7 angeordnete seitliche Rastmittel 78.

Die erfindungsgemäße Leiteranschlussklemme in sämtlichen erläuterten Ausführungsformen weist zusätzlich einen optimierten Überlastschutz zum Schutz der Klemmfeder 5 bei zu schräg oder sonst wie unsachgemäß eingeführtem Leiter 8 in die Leiteraufnahmekammer 60 auf. Für solche Fälle muss die Klemmfeder 5 vor einer zu starken Belastung des zweiten Endbereichs 50 und des Bereichs, der vom zweiten Endbereich 50 bis zum etwa halbrunden, an der Wand 23 entlang verlaufenden Federbogen reicht, geschützt werden. Dies wird dadurch realisiert, dass die Klemmfeder 5 mit ihrem zweiten Endbereich 50 sich bis zu dem abgeschrägten Abschnitt 31 des Isolierstoffgehäuses, der als Leitereinführungsschräge wirkt, erstreckt. Der als Teil des Isolierstoffgehäuses 2 ausgeführte abgeschrägte Abschnitt 31 reicht dabei im Ausführungsbeispiel bis unterhalb des oberen Abschnitts 32 des Kontaktstücks. Dieser abgeschrägte Abschnitt 31 wirkt somit zugleich als Anschlag für den zweiten Endbereich 50 der Klemmfeder 5, so dass diese nicht weiter nach oben hin ausgelenkt werden kann.

Der Teil des Kontaktstücks 3, an dem der Betätigungshebel 7 sich zumindest in der geöffneten Stellung und ggf. auch weiteren Stellungen abstützt, insbesondere in Positionen vor Erreichen der geöffneten Stellung, kann als in Rotationsrichtung des Betätigungshebels beim Öffnen ansteigende Rampe, abfallende Rampe oder als neutrale Fläche ohne Neigung ausgebildet sein. Die zuvor beschriebene erste und dritte Ausführungsform der Anschlussklemme zeigen eine Ausbildung als ansteigende Rampe, die zweite Ausführungsform als neutrale Fläche. Ebenso kann eine abfallende Rampe realisiert sein, indem der obere Abschnitt 32 des Kontaktstücks 3 nicht, wie z.B. in Figur 1 ersichtlich, zum Betätigungshebel 7 hin in Richtung zur Vorderseite der Anschlussklemme 1, d.h. zur Seite der Leitereinführungsöffnung 6, ansteigend ausgebildet ist, sondern mit abfallender Steigung. Durch eine solche Ausführung können die erforderlichen Betätigungskräfte, die am Betätigungshebel 7 für das Verschwenken in die geöffnete Stellung aufzubringen sind, reduziert werden. Es ergibt sich eine leichtere und angenehmere Bedienung der Anschlussklemme.

## Patentansprüche

1. Leiteranschlussklemme (1) mit folgenden Merkmalen:
a) wenigstens ein Isolierstoffgehäuse (2),
b) wenigstens ein zumindest teilweise in dem Isolierstoffgehäuse angeordneter Kontakteinsatz (3, 5), aufweisend wenigstens ein Kontaktstück (3) und wenigstens eine Klemmfeder (5),
c) wobei das Kontaktstück mit der Klemmfeder wenigstens eine Leiterklemmstelle (30) für einen mittels der Leiteranschlussklemme (1) zu kontaktierenden elektrischen Leiter (8) bildet, der an der Leiterklemmstelle (30) mit einer Federkraft der Klemmfeder (5) beaufschlagbar ist,
d) wenigstens ein in dem Isolierstoffgehäuse (2) verschwenkbar gelagerter Betätigungshebel (7) zum Betätigen der Klemmfeder (5), wobei der Betätigungshebel (7) von einer geschlossenen Stellung in eine geöffnete Stellung und umgekehrt relativ zum Isolierstoffgehäuse (2) und/oder dem Kontaktstück (3) verschwenkbar ist und zumindest in der geöffneten Stellung ein in die Leiteranschlussklemme (1) eingeführter elektrischer Leiter (8) an der Leiterklemmstelle (30) nicht mit der Federkraft der Klemmfeder (5) beaufschlagt ist,
e) wobei der Betätigungshebel (7) schwimmend gelagert ist und zumindest in der geöffneten Stellung wenigstens zum Teil an dem Kontaktstück (3) abgestützt ist,
f) **dadurch gekennzeichnet dass** der Betätigungshebel (7) an einem oberen Abschnitt (32) des Kontaktstücks (3) abgestützt ist und eine Leiteraufnahmekammer (60) zur Aufnahme des zu kontaktierenden elektrischen Leiters (8) zwischen dem oberen Abschnitt (32) und einer Kontaktstelle des Kontaktstücks (3) angeordnet ist, an der mit einem Endbereich (50) der Klemmfeder (5) die Leiterklemmstelle (30) gebildet ist.

2. Leiteranschlussklemme nach dem vorhergehenden Anspruch, **dadurch gekennzeichnet, dass** das Kontaktstück (3) einen Klemmabschnitt (3.1), in dem die Kontaktstelle angeordnet ist, und einen Lagerabschnitt (3.2) aufweist, an dem der Betätigungshebel (7) in der geöffneten Stellung wenigstens zum Teil abgestützt ist, wobei die Leiteraufnahmekammer (60) zwischen dem Klemmabschnitt (3.1) und dem Lagerabschnitt (3.2) angeordnet ist.

3. Leiteranschlussklemme nach dem vorhergehenden Anspruch, **dadurch gekennzeichnet, dass** die Klemmfeder (5) einen Anlageschenkel (52) aufweist, über den die Klemmfeder (5) an einer der Leiteraufnahmekammer (60) zugewandten ersten Seite (3.2a) des Lagerabschnitts (3.2) am Kontaktstück (3) abgestützt ist.

4. Leiteranschlussklemme nach einem der Ansprüche 2 bis 3, **dadurch gekennzeichnet, dass** der Betätigungshebel (7) zumindest in der geöffneten Stellung wenigstens zum Teil an einer der Leiteraufnahmekammer (60) abgewandten zweiten Seite (3.2b) des Lagerabschnitts (3.2) des Kontaktstücks (3) abgestützt ist.

5. Leiteranschlussklemme nach einem der Ansprüche 2 bis 5, **dadurch gekennzeichnet, dass** der Lagerabschnitt (3.2) mit dem Klemmabschnitt (3.1) über einen Verbindungsabschnitt (33) des Kontaktstücks (3) verbunden ist.

6. Leiteranschlussklemmen nach einem der Ansprüche 2 bis 5, **dadurch gekennzeichnet, dass** der Lagerabschnitt (3.2) des Kontaktstücks (3) als Platte ausgebildet ist, insbesondere als metallische Platte.

7. Leiteranschlussklemme nach einem der Ansprüche 2 bis 6, **dadurch gekennzeichnet, dass** zumindest in der geöffneten Stellung des Betätigungshebels (7) eine geschlossene Kraftkette gebildet ist von einem Mitnehmerelement (51) der Klemmfeder (5) über einen das Mitnehmerelement (51) beaufschlagenden Zugarm (73) des Betätigungshebels (7), über dessen Außenkontur (72), und über die erste Seite (3.2a) und die zweite Seite (3.2b) des Lagerabschnitts (3.2) auf den Anlageschenkel (52) der Klemmfeder (5).

8. Leiteranschlussklemme nach einem der vorhergehenden Ansprüche, **dadurch gekennzeichnet, dass** die Leiteraufnahmekammer (60) durch den oberen Abschnitt (32), insbesondere den Lagerabschnitt (3.2), des Kontaktstücks (3) von dem Betätigungshebel (7) getrennt ist.

9. Leiteranschlussklemme nach einem der vorhergehenden Ansprüche, **dadurch gekennzeichnet, dass** ein Zugarm (73) des Betätigungshebels (7) zwischen der Außenkontur (72) des Betätigungshebels (7) und einem Griffbereich (70) des Betätigungshebels (7) angeordnet ist.

10. Leiteranschlussklemme nach einem der vorhergehenden Ansprüche, **dadurch gekennzeichnet, dass** die Leiteranschlussklemme (1) erste Rastmittel (32, 75) aufweist, durch die der Betätigungshebel (7) in der geöffneten Stellung verrastet ist.

11. Leiteranschlussklemme nach dem vorhergehenden Anspruch, **dadurch gekennzeichnet, dass** die ersten Rastmittel (32, 75) ein erstes Hebelrastmittel (75), das Teil des Betätigungshebels (7) ist, und ein erstes Kontaktstückrastmittel (32), das Teil des Kontaktstücks (3) ist, aufweisen, die miteinander zur Verrastung des Betätigungshebels (7) in der geöffneten Stellung zusammenwirken.

12. Leiteranschlussklemme nach einem der vorhergehenden Ansprüche, **dadurch gekennzeichnet, dass** der Betätigungshebel (7) parallel zur Drehachse der Verschwenkbewegung abstehende Lagerzapfen (71) aufweist, die zur Sicherung des Betätigungshebels (7) gegen ein Entfernen des Betätigungshebels (7) aus dem Isolierstoffgehäuse (2) ausgebildet sind.

13. Leiteranschlussklemme nach dem vorhergehenden Anspruch, **dadurch gekennzeichnet, dass** das Isolierstoffgehäuse (2) einen Hebeleinführkanal (20) zum Einsetzen des Betätigungshebels (7) aufweist, wobei der Hebeleinführkanal (20) eine Führungskontur (24) zur Führung der Lagerzapfen (71) zumindest während des Einsetzens des Betätigungshebels (7) aufweist.

14. Leiteranschlussklemme nach einem der vorhergehenden Ansprüche, **dadurch gekennzeichnet, dass** der Teil des Kontaktstücks (3), an dem der Betätigungshebel (7) zumindest in der geöffneten Stellung abgestützt ist, als in Rotationsrichtung des Betätigungshebels (7) beim Öffnen abfallende Rampe ausgebildet ist.

15. Verfahren zur Montage einer Leiteranschlussklemme (1) mit folgenden Merkmalen: wenigstens ein Isolierstoffgehäuse, wenigstens ein zumindest teilweise in dem Isolierstoffgehäuse angeordneter Kontakteinsatz, aufweisend wenigstens ein Kontaktstück und wenigstens eine Klemmfeder, wobei das Kontaktstück mit der Klemmfeder wenigstens eine Leiterklemmstelle für einen mittels der Leiteranschlussklemme zu kontaktierenden elektrischen Leiter bildet, der an der Leiterklemmstelle mit einer Federkraft der Klemmfeder beaufschlagbar ist, wenigstens ein in dem Isolierstoffgehäuse verschwenkbar gelagerter Betätigungshebel zum Betätigen der Klemmfeder, wobei der Betätigungshebel von einer geschlossenen Stellung in eine geöffnete Stellung und umgekehrt relativ zum Isolierstoffgehäuse und/ oder dem Kontaktstück verschwenkbar ist und zumindest in der geöffneten Stellung ein in die Leiteranschlussklemme eingeführter elektrischer Leiter an der Leiterklemmstelle nicht mit der Federkraft der Klemmfeder beaufschlagt ist, wobei der Betätigungshebel schwimmend gelagert ist und zumindest in der geöffneten Stellung wenigstens zum Teil an dem Kontaktstück abgestützt ist, wobei der Betätigungshebel an einem oberen Abschnitt des Kontaktstücks abgestützt ist und eine Leiteraufnahmekammer zur Aufnahme des zu kontaktierenden elektrischen Leiters zwischen dem oberen Abschnitt und einer Kontaktstelle des Kontaktstücks angeordnet ist, an der mit einem Endbereich der Klemmfeder die Leiterklemmstelle gebildet ist,
wobei das Verfahren folgende in der angegebenen Reihenfolge auszuführenden Schritte umfasst:
a1) Bereitstellen des Isolierstoffgehäuses (2) mit darin bereits angeordnetem Kontakteinsatz (3, 5),
b1) Einsetzen des Betätigungshebels (7) zumindest mit seinem Schwenklagerbereich in das Isolierstoffgehäuse (2) durch einen Hebeleinführkanal (20) des Isolierstoffgehäuses (2).

## Claims

1. Conductor terminal (1) having the following features:
a) at least one insulating-material housing (2),
b) at least one contact insert (3, 5) arranged at least partially in the insulating-material housing and having at least one contact piece (3) and at least one clamping spring (5),
c) wherein the contact piece, together with the clamping spring, forms at least one conductor clamping point (30) for an electrical conductor (8) to be contacted by means of the conductor terminal (1), which electrical conductor can be acted upon at the conductor clamping point (30) by a spring force of the clamping spring (5),
d) at least one actuating lever (7) pivotably supported in the insulating-material housing (2) for actuating the clamping spring (5), wherein the actuating lever (7) can be pivoted from a closed position into an open position and vice versa relative to the insulating-material housing (2) and/or the contact piece (3), and an electrical conductor (8) inserted into the conductor terminal (1) is not acted upon by the spring force of the clamping spring (5) at the conductor clamping point (30) at least in the open position,
e) wherein the actuating lever (7) is supported in a floating manner and is supported at least partially on the contact piece (3) at least in the open position,
f) **characterized in that** the actuating lever (7) is supported on an upper section (32) of the contact piece (3), and a conductor reception chamber (60) for receiving the electrical conductor (8) to be contacted is arranged between the upper section (32) and a contact point of the contact piece (3), at which contact point the conductor clamping point (30) is formed together with an end region (50) of the clamping spring (5).

2. Conductor terminal as claimed in the preceding claim, **characterized in that** the contact piece (3) has a clamping section (3.1), in which the contact point is arranged, and a bearing section (3.2), on which the actuating lever (7) is supported at least partially in the open position, wherein the conductor reception chamber (60) is arranged between the clamping section (3.1) and the bearing section (3.2) .

3. Conductor terminal as claimed in the preceding claim, **characterized in that** the clamping spring (5) has a bearing leg (52), via which the clamping spring (5) is supported on the contact piece (3) on a first side (3.2a) of the bearing section (3.2), said side facing the conductor reception chamber (60) .

4. Conductor terminal as claimed in one of claims 2 to 3, **characterized in that** the actuating lever (7) is supported at least partially on a second side (3.2b) of the bearing section (3.2) of the contact piece (3) at least in the open position, said side facing away from the conductor reception chamber (60).

5. Conductor terminal as claimed in one of claims 2 to 5, **characterized in that** the bearing section (3.2) is connected to the clamping section (3.1) by means of a connecting section (33) of the contact piece (3) .

6. Conductor terminal as claimed in one of claims 2 to 5, **characterized in that** the bearing section (3.2) of the contact piece (3) is designed as a plate, in particular as a metal plate.

7. Conductor terminal as claimed in one of claims 2 to 6, **characterized in that** a closed force chain is formed, at least in the open position of the actuating lever (7), from a catch element (51) of the clamping spring (5) to the bearing leg (52) of the clamping spring (5) via a tension arm (73), acting on the catch element (51), of the actuating lever (7), via the outer contour (72) thereof, and via the first side (3.2a) and the second side (3.2b) of the bearing section (3.2).

8. Conductor terminal as claimed in one of the preceding claims, **characterized in that** the conductor reception chamber (60) is separated from the actuating lever (7) by the upper section (32), in particular the bearing section (3.2), of the contact piece (3).

9. Conductor terminal as claimed in one of the preceding claims, **characterized in that** a tension arm (73) of the actuating lever (7) is arranged between the outer contour (72) of the actuating lever (7) and a grip region (70) of the actuating lever (7).

10. Conductor terminal as claimed in one of the preceding claims, **characterized in that** the conductor terminal (1) has first latching means (32, 75), by which the actuating lever (7) is latched in the open position.

11. Conductor terminal as claimed in the preceding claim, **characterized in that** the first latching means (32, 75) have a first lever latching means (75), which is part of the actuating lever (7), and a first contact piece latching means (32), which is part of the contact piece (3), which interact with one another to latch the actuating lever (7) in the open position.

12. Conductor terminal as claimed in one of the preceding claims, **characterized in that** the actuating lever (7) has mounting pins (71), which project parallel to the axis of rotation of the pivoting movement and are designed to secure the actuating lever (7) against removal of the actuating lever (7) from the insulating-material housing (2).

13. Conductor terminal as claimed in the preceding claim, **characterized in that** the insulating-material housing (2) has a lever insertion passage (20) for the insertion of the actuating lever (7), wherein the lever insertion passage (20) has a guide contour (24) for guiding the mounting pins (71), at least during the insertion of the actuating lever (7) .

14. Conductor terminal as claimed in one of the preceding claims, **characterized in that** the part of the contact piece (3) on which the actuating lever (7) is supported, at least in the open position, is designed as a ramp which falls in the direction of rotation of the actuating lever (7) during opening.

15. A method for assembling a conductor terminal (1) with the following features: at least one insulating-material housing, at least one contact insert arranged at least partially in the insulating-material housing and having at least one contact piece and at least one clamping spring, wherein the contact piece, together with the clamping spring, forms at least one conductor clamping point for an electrical conductor to be contacted by means of the conductor terminal, which electrical conductor can be acted upon at the conductor clamping point by a spring force of the clamping spring, at least one actuating lever pivotably supported in the insulating-material housing for actuating the clamping spring, wherein the actuating lever can be pivoted from a closed position into an open position and vice versa relative to the insulating-material housing and/or the contact piece, and an electrical conductor inserted into the conductor terminal is not acted upon by the spring force of the clamping spring at the conductor clamping point at least in the open position, wherein the actuating lever is supported in a floating manner and is supported at least partially on the contact piece at least in the open position, the actuating lever is supported on an upper section of the contact piece, and a conductor reception chamber for receiving the electrical conductor to be contacted is arranged between the upper section and a contact point of the contact piece, at which contact point the conductor clamping point is formed together with an end region of the clamping spring wherein the method comprises the following steps, which are to be carried out in the sequence indicated:
a1) provision of the insulating-material housing (2) together with the contact insert (3, 5) already arranged therein,
b1) insertion of the actuating lever (7), at least with the pivot bearing region thereof, into the insulating-material housing (2) through a lever insertion passage (20) of the insulating-material housing (2).

## Revendications

1. Borne de raccordement de conducteur (1) ayant les caractéristiques suivantes :
a) au moins un boîtier en matériau isolant (2),
b) au moins un jeu de contacts (3, 5) au moins partiellement disposé dans le boîtier en matériau isolant, possédant au moins une pièce de contact (3) et au moins un ressort de serrage (5),
c) la pièce de contact formant, avec le ressort de serrage, au moins un point de serrage de conducteur (30) pour un conducteur électrique (8) avec lequel le contact est à établir au moyen de la borne de raccordement de conducteur (1), lequel peut être soumis à une force de ressort du ressort de serrage (5) au niveau du point de serrage de conducteur (30),
d) au moins un levier d'actionnement (7) monté pivotant dans le boîtier en matériau isolant (2) et servant à actionner le ressort de serrage (5), le levier d'actionnement (7) pouvant être pivoté d'une position fermée en une position ouverte et inversement par rapport au boîtier en matériau isolant (2) et/ou à la pièce de contact (3) et un conducteur électrique (8) introduit dans la borne de raccordement de conducteur (1) n'étant pas soumis à la force de ressort du ressort de serrage (5) au moins dans la position ouverte,
e) le levier d'actionnement (7) étant monté flottant et s'appuyant au moins partiellement sur la pièce de contact (3) au moins dans la position ouverte,
f) **caractérisée en ce que** le levier d'actionnement (7) s'appuie au niveau d'une portion supérieure (32) de la pièce de contact (3) et une chambre d'accueil de conducteur (60), destinée à accueillir le conducteur électrique (8) avec lequel le contact est à établir, entre la portion supérieure (32) et un point de contact de la pièce de contact (3) au niveau duquel est formé le point de serrage de conducteur (30) avec une zone d'extrémité (50) du ressort de serrage (5).

2. Borne de raccordement de conducteur selon la revendication précédente, **caractérisée en ce que** la pièce de contact (3) possède une portion de serrage (3.1), dans laquelle est disposé le point de contact, et une portion formant support (3.2), au niveau de laquelle le levier d'actionnement (7) s'appuie au moins partiellement dans la position ouverte, la chambre d'accueil de conducteur (60) étant disposée entre la portion de serrage (3.1) et la portion formant support (3.2) .

3. Borne de raccordement de conducteur selon la revendication précédente, **caractérisée en ce que** le ressort de serrage (5) possède une branche d'appui (52) par le biais de laquelle le ressort de serrage (5) prend appui sur la pièce de contact (3) au niveau d'un premier côté (3.2a) de la portion formant support (3.2) faisant face à la chambre d'accueil de conducteur (60).

4. Borne de raccordement de conducteur selon l'une des revendications 2 à 3, **caractérisée en ce que** le levier d'actionnement (7), au moins dans la position ouverte, prend appui au moins partiellement sur un deuxième côté (3.2b) de la portion formant support (3.2) de la pièce de contact (3), dirigé à l'opposé de la chambre d'accueil de conducteur (60).

5. Borne de raccordement de conducteur selon l'une des revendications 2 à 5, **caractérisée en ce que** la portion formant support (3.2) est reliée à la portion de serrage (3.1) par le biais d'une portion de liaison (33) de la pièce de contact (3).

6. Borne de raccordement de conducteur selon l'une des revendications 2 à 5, **caractérisée en ce que** la portion formant support (3.2) de la pièce de contact (3) est réalisée sous la forme d'une plaque, notamment sous la forme d'une plaque métallique.

7. Borne de raccordement de conducteur selon l'une des revendications 2 à 6, **caractérisée en ce qu'**au moins dans la position ouverte du levier d'actionnement (7), une chaîne de force fermée est formée par un élément d'entraînement (51) du ressort de serrage (5) par le biais d'un bras de traction (73) du levier d'actionnement (7) qui sollicite l'élément d'entraînement (51), par le biais de son profil extérieur (72) et par le biais du premier côté (3.2a) et du deuxième côté (3.2b) de la portion formant support (3.2) sur la branche d'appui (52) du ressort de serrage (5).

8. Borne de raccordement de conducteur selon l'une des revendications précédentes, **caractérisée en ce que** la chambre d'accueil de conducteur (60) est séparée du levier d'actionnement (7) par la portion supérieure (32), notamment la portion formant support (3.2), de la pièce de contact (3).

9. Borne de raccordement de conducteur selon l'une des revendications précédentes, **caractérisée en ce qu'**un bras de traction (73) du levier d'actionnement (7) est disposé entre le profil extérieur (72) du levier d'actionnement (7) et une zone de préhension (70) du levier d'actionnement (7).

10. Borne de raccordement de conducteur selon l'une des revendications précédentes, **caractérisée en ce que** la borne de raccordement de conducteur (1) possède des premiers moyens d'encliquetage (32, 75) par lesquels le levier d'enclenchement (7) est encliqueté dans la position ouverte.

11. Borne de raccordement de conducteur selon l'une des revendications précédentes, **caractérisée en ce que** les premiers moyens d'encliquetage (32, 75) possèdent un premier moyen d'encliquetage de levier (75), lequel fait partie du levier d'actionnement (7), et un premier moyen d'encliquetage de pièce de contact (32), lequel fait partie de la pièce de contact (3), lesquels coopèrent entre eux pour l'encliquetage du levier d'actionnement (7) dans la position ouverte.

12. Borne de raccordement de conducteur selon l'une des revendications précédentes, **caractérisée en ce que** le levier d'actionnement (7) possède des tourillons (71) qui font saillie parallèlement à l'axe de rotation du mouvement de pivotement, lesquels sont configurés pour retenir le levier d'actionnement (7) afin d'empêcher que le levier d'actionnement (7) puisse être retiré du boîtier en matériau isolant (2).

13. Borne de raccordement de conducteur selon l'une des revendications précédentes, **caractérisée en ce que** le boîtier en matériau isolant (2) possède un canal d'introduction de levier (20) destiné à l'insertion du levier d'actionnement (7), le canal d'introduction de levier (20) possédant un profil de guidage (24) servant à guider les tourillons (71) au moins pendant l'insertion du levier d'actionnement (7).

14. Borne de raccordement de conducteur selon l'une des revendications précédentes, **caractérisée en ce que** la partie de la pièce de contact (3) sur laquelle le levier d'actionnement (7) s'appuie au moins partiellement dans la position ouverte est réalisée sous la forme d'une rampe descendante dans le sens de rotation du levier d'actionnement (7) lors de l'ouverture.

15. Procédé d'assemblage d'une borne de raccordement de conducteur (1) ayant les caractéristiques suivantes : au moins un boîtier en matériau isolant, au moins un jeu de contacts au moins partiellement disposé dans le boîtier en matériau isolant, possédant au moins une pièce de contact et au moins un ressort de serrage, la pièce de contact formant, avec le ressort de serrage, au moins un point de serrage de conducteur pour un conducteur électrique avec lequel le contact est à établir au moyen de la borne de raccordement de conducteur, lequel peut être soumis à une force de ressort du ressort de serrage au niveau du point de serrage de conducteur, au moins un levier d'actionnement monté pivotant dans le boîtier en matériau isolant et servant à actionner le ressort de serrage, le levier d'actionnement pouvant être pivoté d'une position fermée en une position ouverte et inversement par rapport au boîtier en matériau isolant et/ou à la pièce de contact et un conducteur électrique introduit dans la borne de raccordement de conducteur n'étant pas soumis à la force de ressort du ressort de serrage au moins dans la position ouverte, le levier d'actionnement étant monté flottant et s'appuyant au moins partiellement sur la pièce de contact au moins dans la position ouverte, le levier d'actionnement s'appuyant au niveau d'une portion supérieure de la pièce de contact et une chambre d'accueil de conducteur, destinée à accueillir le conducteur électrique avec lequel le contact est à établir, étant disposée entre la portion supérieure et un point de contact de la pièce de contact au niveau duquel est formé le point de serrage de conducteur avec une zone d'extrémité du ressort de serrage,
le procédé comprenant les étapes suivantes, à exécuter dans la séquence indiquée :
a1) mise à disposition du boîtier en matériau isolant (2) dans lequel est déjà disposé le jeu de contacts (3, 5) ,
b1) insertion du levier d'actionnement (7), au moins avec sa zone support de pivotement, dans le boîtier en matériau isolant (2) à travers un canal d'introduction de levier (20) du boîtier en matériau isolant (2).
